# EUROPÄISCHE PATENTSCHRIFT

(11) **EP 2 699 749 B1**
(45) Veröffentlichungstag und Bekanntmachung des Hinweises auf die Patenterteilung: **27.07.2016**
(21) Anmeldenummer: 12723369.0
(22) Anmeldetag: 20.04.2012
(51) Int. Cl.: E06B 7/23, E05B 65/00, E05D 15/24

(54) **SOCKELPROFILVERRIEGELUNG FÜR DIE X- UND Y-ACHSE EINES SEKTIONAL-TORES ODER SEKTIONAL-HUB-FALT-TORES MIT SCHLIESSKANTENSICHERUNG UND MIT EINER FLUCHTTÜR OHNE STOLPERSCHWELLE**
BASE PROFILE LOCKING FOR THE X-AXIS AND THE Y-AXIS OF A SECTIONAL GATE OR A SECTIONAL LIFT-FOLD GATE THAT COMPRISES A CLOSING EDGE SAFETY DEVICE AND AN ESCAPE DOOR HAVING A TRIP-FREE THRESHOLD
VERROUILLAGE DE PROFILÉ DE SOCLE POUR L'AXE X ET L'AXE Y D'UN PORTAIL PAR SECTIONS OU D'UN PORTAIL ACCORDÉON RELEVABLE PAR SECTIONS, ÉQUIPÉ D'UN DISPOSITIF D'ARRÊT DE BORD DE FERMETURE ET D'UNE PORTE D'ISSUE DE SECOURS SANS SEUIL À DÉCLENCHEMENT LIBRE

(30) Priorität: 21.04.2011 DE 102011018632; 12.05.2011 DE 102011101376
(43) Veröffentlichungstag der Anmeldung: 26.02.2014
(73) Patentinhaber: Niemeyer LM-Industrie GmbH, 48477 Hörstel-Riesenbeck (DE)
(72) Erfinder: NIEWÖHNER, Sabine, 33335 Gütersloh (DE)
(74) Vertreter: Küchler, Stefan
(86) Internationale Anmeldenummer: PCT/EP2012/001715
(87) Internationale Veröffentlichungsnummer: WO 2012/143138

(56) Entgegenhaltungen:
- DE-A1-102004 047 166
- DE-U1- 20 013 512

## Beschreibung

Die Erfindung richtet sich auf ein Sockelprofil für ein Sektional-Tor oder ein Sektional-Hub-Falt-Tor mit Schließkantensicherung und mit einer Fluchttür ohne Stolperschwelle, sowie mit kraftschlüssiger Verbindung innerhalb der x-und der y-Achse, wie auch mit einer Schliesskantensicherung ohne Belastung der Tor-Laufschienen.

Sektionaltore sind bereits bekannt und haben sich in den letzten Jahren - neben Rolltoren - einen großen Marktanteil unter enormem Kostendruck erobert.

Um nicht - etwa im Winter - das Tor für jeden Personenverkehr und Kleintransport ganz öffnen zu müssen, sind die verschiedenen Sektionaltorhersteller dem Wunsch der Architekten gefolgt, Tore mit einer sogenannten Schlupftüre auszustatten.

Die Ausführung eines Tores mit Schlupftüre schmälert die Konstruktion und Festigkeit des gesamten Tores wegen der im Querschnitt und in der Höhe bescheidenen Ausführung der Festigkeit, und bedingt daher aus Stabilitätsgründen zumindest eine Türschwelle, die eine gefährliche Stolperschwelle bildet.

Im Fachbuch von Günter Lippe "Sektionaltore"; Kleffmann Verlag wird zitiert: "Eine Schlupftüre ist nicht schwellenlos in einen Torflügel integrierbar. Sie kann daher nie die Funktion einer Fluchttüre übernehmen."

Bisherige Bemühungen, ein Sektionaltor ohne Stolperschwelle marktfähig zu machen, scheiterten in der Regel daran, dass man versuchte, das Sockelprofil rohrförmig zu gestalten, um dieses durch verschiebbare Stabilisatoren an den Nahtstellen zwischen Torpanzer und Tür so zu versteifen, wobei eingeschobene Stabilisatoren die Funktion eines durchgehenden Sockels bei einer an sich schwellenlosen Tür übernehmen sollten. Eine solche Anordnung ist bspw. der DE 200 13 512 U1 zu entnehmen. Es hat sich jedoch gezeigt, dass bei einer erneuten Sockelversteifung durch den verschiebbaren Stabilisator bei jeder Betätigung alternierend eine verhängnisvolle Belastung der jeweils labilen Tor-Laufschienen entstehen kann, die in diesem Falle nicht nur die Laufrollenbewegung aufnehmen müssen, sondern auch die Querkräfte der verschiebbaren Stabilisatoren.

Ferner ist noch die DE 10 2004 047 166 A1 zu erwähnen. Dort wird versucht, zur Versteifung zwischen Torpanzer und Tür im Bereich der Sockelleiste an jeder Berührungsstelle - also schloss- und scharnierseitig - je zwei in entgegengesetzte Richtungen verschwenkbare Hakenelemente hinter zur jeweiligen Hakenschwenkachse parallel verlaufende Verriegelungsbolzen zu schwenken bzw. zu haken. Aufgrund der entgegengesetzten Schwenkrichtungen können sich die Haltekräfte jeweils gegeneinander verspannen, um ein versehentliches Aushaken zu vermeiden. Allerdings sind dann insgesamt mindestens vier solche Hakenelemente vorzusehen, was einen nicht unerheblichen Konstruktionsaufwand mit sich bringt.

Gestützt auf diese Situation wurde von verschiedenen Herstellern eine sogenannte "Niedrig-Schwelle" konzipiert, mit einer Hohe etwa zwischen 5 mm und 30 mm hoch. Bisher erkennt jedoch die Berufsgenossenschaft eine Tür mit einer Schwelle, ungeachtet von deren Höhe, grundsätzlich nicht als Fluchttüre an. Wie dem Erfinder bekannt ist, empfiehlt die Berufsgenossenschaft bei Türen in einem Sektionaltor die Verwendung einer Niedrigschwelle. Diese Aussage ist bedingt durch die Tatsache, dass es bisher noch keinen Hersteller für Sektionaltore mit einer echten Fluchttüre ganz ohne Schwelle gibt.

Aus den beschriebenen Nachteilen des Standes der Technik resultiert das die Erfindung initiierende Problem, ein Sektional-Tor oder Sektional-Hub-Falt-Tor mit einem Sockelprofil mit Schließkantensicherung und mit einer Fluchttür ohne Stolperschwelle zu konzipieren, wobei die Seiten- oder Querkräfte auf die Laufrollen stets vernachlässigbar klein bleiben sollen, und wobei ferner der konstruktive Zusatzaufwand so gering als möglich sein soll, damit die zu schaffende Mechanik mit derzeit verfügbaren Torpanzern samt Schlupftüre preismäßig konkurrieren kann.

Die Lösung dieses Problems gelingt bei einem Sockelprofil für ein Sektional-Tor oder ein Sektional-Hub-Falt-Tor mit Schließkantensicherung und mit einer Fluchttür ohne Stolperschwelle, indem das Sockelprofil
a) im Bereich der vertikalen Kanten der Fluchttür über seinen gesamten Querschnitt getrennt ist, um die Installation der Fluchttüre schlossseitig und/oder scharnierseitig zu ermöglichen, und
b) wenigstens eine Verriegelungsnische mit etwa U-förmigem oder etwa halbrundem Querschnitt einerseits aufweist,
c) sowie wenigstens ein darin einschwenkbares oder davon umgreifbares Verriegelungselement andererseits,
d) wobei die Verriegelungsnische und das darin eingeschwenkte oder davon umgriffene Verriegelungselement bei abgesenktem Sektional- oder Sektional-Hub-Falt-Tor und bei geöffneter oder einschwenkender Fluchttür schlossseits und scharnierseits des Verriegelungselementes jeweils durch wenigstens einen Spalt mit ausreichender Berührungstoleranz voneinander getrennt sind,
e) während das in die Verriegelungsnische eingeschwenkte oder davon umgriffene Verriegelungselement bei geschlossener Fluchttür und anzuhebendem oder angehobenem Sektional- oder Sektional-Hub-Falt-Tor schlossseitig und scharnierseitig jeweils ohne Spalt in der Verriegelungsnische kraftschlüssig anliegt und demzufolge den angrenzenden Sockelabschnitt kraftschlüssig mit dem Türabschnitt des Sockelprofils verbindet,
f) wobei wenigstens ein Verriegelungselement und/oder wenigstens eine Verriegelungsnische jeweils eine zylindrische oder prismatische Struktur mit zueinander parallelen Längsachsen und mit variablem, aber in Längsrichtung zumindest abschnittsweise konstantem Querschnitt aufweist, wobei eine kraftschlüssige Verbindung zwischen einem Verriegelungselement und wenigstens einer Verriegelungsnische durch eine Schenkbewegung des Verriegelungselements innerhalb der Verriegelungsnische bewirkt wird, und wobei die Schwenkbewegung vorzugsweise bis zu einer Relativstellung mit Selbsthemmungseffekt durchführbar ist.

Die erfindungsgemäßen Verriegelungselemente und -nischen sind bei abgesenktem Sektional- oder Sektional-Hub-Falt-Tor und bei geöffneter oder einschwenkender Fluchttür schlossseitig und scharnierseitig jeweils durch wenigstens einen Spalt mit ausreichender Berührungstoleranz voneinander getrennt, so dass sich die Fluchttüre gegenüber den angrenzenden Torpanzern bewegen kann. Bei geschlossener Fluchttür und anzuhebendem oder angehobenem Sektional- oder Sektional-Hub-Falt-Tor jedoch liegen sie schlossseitig und scharnierseitig jeweils ohne Spalt kraftschlüssig aneinander und verbinden demzufolge die zu beiden Seiten angrenzenden Sockelabschnitte kraftschlüssig miteinander, so dass die Fluchttür mit den angrenzenden Torpanzern verbunden ist. Dabei ist der Einbau einer durchgehenden Schließkantensicherung auch im Bereich der Fluchttür möglich ist.

Die Erfindung schafft damit eine lösbare Verbindung zwischen den verschiedenen Sockelteilen bzw. zwischen der Fluchttür und den angrenzenden Torpanzern, wobei die seitlichen Laufrollen völlig kräftefrei bleiben. Dies wird bevorzugt erreicht durch ineinandergreifende Verriegelungsteile, wobei ein Verriegelungselement bspw. derart steuerbar ist, dass es in einem ersten Zustand eine Verriegelungsnische auf deren gesamter Breite ausfüllt und also Kontakt mit den beiden Flanken der Verriegelungsnische hat, was dem Verriegelungszustand entspricht, wobei die Fluchttür mit dem umgebenden Torpanzer starr verbunden ist, sozusagen ein steifer Bestandteil desselben wird, während in einem zweiten Zustand dagegen nicht die gesamte Breite der Verriegelungsnische ausgefüllt ist, was dem Lösungszustand entspricht, wobei die Fluchttür geöffnet werden kann. Dabei kann sich die Breite der Verriegelungsnische parallel zur Ebene des Türblattes bzw. des Torpanzers erstrecken, so dass die Verriegelungswirkung primär innerhalb der betreffenden Ebene auftritt, d.h., die Tür wird in die Struktur des Torpanzers aufgenommen und definiert sodann dessen gesamte Breite im Bereich der Fluchttüre.

Die Erfindung sieht weiterhin vor, dass der Profilquerschnitt beiderseits der Fluchttür getrennt ist, und der Sockelabschnitt zwischen den beiden Trennlinien mit der Fluchttür verbunden ist, so dass bei abgesenktem Torpanzer und beim Aufschwenken der Fluchttür ein mit dem Bodenniveau gleicher Fluchtweg, also ganz ohne Schwelle und selbst ohne jegliche 'Niedrig'-Schwelle, geschaffen ist.

Bevorzugt sind die Verriegelungen motorisch betätigbar, bspw. über eine Schubstange sowie ggf. mittels eines Kniehebels, der die Schubbewegung der Schubstange in eine Schwenkbewegung wenigstens eines Verriegelungsteils umsetzt, und/oder mittels einer verzahnten Schubstange, die mit wenigstens einem Zahnradsegment kämmt und dadurch ihre Schubbewegung als Schwenkbewegung an wenigstens ein Verriegelungsteil weitergibt.

Es liegt im Rahmen der Erfindung, dass die Schubstange durch einen Elektromotor, vorzugsweise einen Getriebemotor, insbesondere mit niedriger Nennspannung, betätigt wird, bspw. von einem Scheibenwischermotor. Ein solcher ist relativ klein und erlaubt daher eine vorteilhafte Weiterbildung dahingehend, dass sich die Befestigungen des Motors in einem Sockelprofil eines angrenzenden Torpanzers befinden, so dass keinerlei Querkräfte auf die jeweiligen Torlaufschienen übertragen werden.

Die Erfindung empfiehlt, dass zwischen der Schubstange und dem Motor eine Untersetzung, insbesondere ein Untersetzungsgetriebe, vorgesehen ist, vorzugsweise im gleichen Sockelprofil, worin auch der Motor angeordnet sein kann. Eine solche Untersetzung erlaubt es, kleine Motoren zu verwenden, welche wenig Strom bzw. Energie benötigen, und ermöglichen es dennoch, erhöhte Kräfte zu entwickeln.

Die Schubstange kann derart ausgebildet sein, dass sie mit Verzögerung in den Fluchttürsockel, insbesondere in eine dortige Zentrierhülse, einfährt, und vorzugsweise einen Hub von etwa 20 bis 30 mm aufweist. Durch eine solche Maßnahme kann erreicht werden, dass verschiedene Verriegelungseinrichtungen in einer zeitlich wohldefinierten Reihenfolge nacheinander betätigt werden und die Fluchttür dabei Stück für Stück gegenüber dem Torpanzer ausgerichtet wird, so dass ein Klemmen nicht zu befürchten ist.

Im Rahmen einer weiteren Ausführungsform kann vorgesehen sein, dass die Schubstange über eine Kupplung mit einer in dem Fluchttürsockel angeordneten Tür-Schubstange verbindbar ist.

Die Erfindung lässt sich dahingehend weiterbilden, dass von der in dem Fluchttürsockel angeordneten Tür-Schubstange wenigstens eine weitere Verriegelung im Bereich einer dem Motor abgewandten Kante der Fluchttür betätigt wird, insbesondere im Bereich der Scharnierseite der Fluchttür. Somit genügt ein einziger Motor, um alle Verriegelungen zu betätigen.

Die Erfindung zeichnet sich ferner aus durch wenigstens eine Verriegelungsschwinge oder einen Verriegelungshaken, insbesondere mit einer Verriegelungsnische von etwa U-förmigem oder etwa halbrundem Querschnitt, womit sich bei Betätigung ein vorzugsweise achsen- oder stabförmiges Verriegelungselement mit vorzugsweise rundem Querschnitt kraftschlüssig verbindet.

Mit großem Vorteil sind die Verriegelungen und insbesondere die ineinander greifenden Verriegelungsteile derart angeordnet, dass eine innerhalb oder parallel zu der Ebene des Torpanzers liegende Kraftrichtung eine Schwenkachse und einen Berührungspunkt eines Verriegelungsteils oder zwei Berührungspunkte zweier Verriegelungsteile miteinander verbindet, so dass keine die Verriegelung auflösenden oder beeinträchtigenden Querkräfte entstehen können.

Erfindungsgemäß übernehmen die Verriegelungen und insbesondere die ineinander greifenden Verriegelungsteile die im verriegelten Zustand im Sockelprofil auftretenden Zug- und/oder Druckspannungen ohne Erzeugung von Querkräften, indem ihre Berührungspunkte jeweils neutral in der Kraftlinie liegen. Der Hauptzweck der erfindungsgemäßen Verriegelungen ist eine Ausrichtung der Abschnitte des unterbrochenen Torpanzers untereinander sowie mit dem betreffenden Abschnitt der Fluchttüre. Damit trotz dieser Arretierung ein solches Sektional- oder Hub-Falt-Tor leichtgängig geöffnet werden kann, sollten die ausrichtenden Kräfte innerhalb der Ebene der betreffenden Sektion maximal sein, um also Schiefstellungen einzelner Sektionen zu vermeiden, während Querkräfte lotrecht zu dieser Ebene jedoch eher minimal sein sollten. Eine Ausrichtung dieser Torabschnittsebenen in einer gemeinsamen Flucht ergibt sich vielmehr durch die beim Hochrollen oder Falten des Tors in einer geraden Linie sich ausrichtenden Faltungslinien. Lediglich in dem vollständig hochgeschobenen Bereich eines Sektionaltors mit dortiger Umlenkung in eine horizontale Ebene fehlt dieser Stabilisierungseffekt. Für diesen Fall sollten an wenigstens einer Stelle des erfindungsgemäßen Sockels zwei Verriegelungen derart angeordnet sein, dass die Verbindungslinie zwischen diesen, insbesondere zwischen den jeweiligen Berührungsbereichen, etwa lotrecht zu der Ebene der betreffenden Sektion gerichtet ist. Damit lässt sich auch eine Stabilität gegenüber einem ungewollten Ausweichen der verschiedenen Abschnitte des Torpanzers und der Fluchttür innerhalb einer Sektion von einer gemeinsamen Ebene erzielen.

Weitere Vorteile bietet eine manuelle Entriegelungsmöglichkeit für den Fall eines Stromausfalls, insbesondere über ein (Zwischen-) Getriebe, das mit einer Schubstange und/oder mit einem manuellen Betätigungselement gekoppelt oder koppelbar ist.

Ferner ermöglicht die Erfindung eine auch im Bereich der Fluchttür durchgehende Schließkantensicherung. Diese soll ein Abschalten des Torantriebs bereits bei einem leichten Kontakt zwischen der Schließkante des Tores und einem Hindernis bewirken, um Verletzungen von Personen und Beschädigungen von Gegenständen zu vermeiden. Zumeist ist ein Sensor vorhanden, dessen Sensierungsbereich sich entlang der gesamten Schließkante erstreckt. Bspw. wird bei einer Berührung der Schließkante mit einem Hindernis ein Schaltkreis geschlossen oder unterbrochen, und infolgedessen wird der Torantrieb stillgesetzt.

Eine erfindungsgemäße Konstruktionsvorschrift sieht vor, dass die Schließkante ein Gummiprofil mit einer in Längsrichtung verlaufenden Schaltkammer aufweist mit langgestreckten, elektrischen Schaltkontakten im Inneren der Schaltkammer, deren gegenseitige Berührung eine elektrische Kontaktgabe ursprünglich gegeneinander isolierter Elemente darstellt, die elektrisch erkennbar ist und das Auslösen eines Sicherheitsrelais bewirken kann, um über einen Sicherheitskreis die Bewegung des Tores bzw. Torpanzers und der Tür sofort stoppen, wodurch Personen und Material zuverlässig geschützt werden.

Im Rahmen des Schließkantensystems kann ein extrudiertes Gummiprofil mit vorzugsweise zwei Kupferlitzen Verwendung finden, wobei bevorzugt innerhalb der Schaltkammer des Gummiprofils sich zwei leitende, jedoch normalerweise voneinander isolierte Gummischichten befinden, die als Schaltflächen dienen und bei Kontaktgabe einen Stromfluss oder Spannungsabfall auslösen, der von der Auswerteelektronik kontinuierlich überwacht wird, bspw. durch Vergleich mit einem Ruhestrom.

Das Gummiprofil sollte im Bereich der Fluchttüre getrennt sein, wobei die nahtlose Übertragung einer Spannung oder eines Ruhestroms an der Scharnierseite über eine höhenversetzte Kabelschwinge erfolgen kann, während die nahtlose Übertragung der Spannung oder des Ruhestroms an der Schlossseite im Türsockel über eine stationäre isolierte Einbaubuchse erfolgt, die bei schließender Tür durch einen von der Schubstange bewegten, isolierten Stecker funktionssicher verbunden wird, dergestalt, dass der Stecker mit genügender Verzögerung des Schließweges und der genauen Ausrichtung der Fluchttür erfolgt.

Schließlich entspricht es der Lehre der Erfindung, dass sich in der Nähe der Scharnierseite unterhalb des Sockels ein gegen vertikalen Widerstand schwach gefederter Windstößel befindet, der bei geschlossenem Tor in eine Bodenrosette einfährt und dabei relativ hohe Horizontalkräfte aufnehmen kann, wobei sich in der Nähe der Schlosskante unterhalb des Sockels vorzugsweise ebenfalls eine solche Einrichtung befindet. Auch diese Maßnahme wirkt einem Ausweichen des Torpanzers aus einer gemeinsamen Ebene entgegen.

Weitere Merkmale, Eigenschaften, Vorteile und Wirkungen der Erfindung ergeben sich aus der folgenden Beschreibung einer bevorzugten Ausführungsform der Erfindung sowie anhand der Zeichnung. Hierbei zeigt:
- Fig. 1: einen Vertikalschnitt durch den erfindungsgemäßen Sockelbereich eines Sektional-Tors oder Sektional-Hub-Falt-Tors;
- Fig. 2: einen Horizontalschnitt durch die Anordnung nach Fig. 1;
- Fig. 3: einen Ausschnitt aus der Fig. 2 in einer größeren Darstellung;
- Fig. 4: ein Detail aus der Fig. 1 in einer größeren Darstellung;
- Fig. 5: ein Detail aus Fig. 3 in einer vergrößerten Darstellung;
- Fig. 6: das Detail nach Fig. 5 in einer anderen Position entsprechend der Schließstellung;
- Fig. 7: einen Vertikalschnitt quer durch den Sockel im Bereich zwischen Fluchttür und Torpanzer mit Blick auf die Fluchttür; sowie
- Fig. 8: einen Vertikalschnitt quer durch den Sockel im Bereich zwischen Fluchttür und Torpanzer mit Blick auf den Torpanzer.

In der Zeichnung ist mit 1 ein Sektiorial- oder Sektional-Hub-Falt-Tor bezeichnet. Der Panzer 2 dieser Tore 1 umfaßt jeweils mehrere Lamellen 3, welche nach Art eines Rollladens übereinander angeordnet und gelenkig miteinander verbunden sind. Bei einem Sektionaltor 1 weisen ein oder mehrere, vorzugsweise alle Lamellen 3 jeweils seitliche Rollen 4 auf, welche in seitlichen, an einer Wand 5 od. dgl. festgelegten Torlaufschienen 6 geführt sind und beim Anheben oder Absenken des Panzers 2 entsprechend geführt werden. Ein Sektional-Hub-Falt-Tor 1 zeichnet sich dadurch aus, dass sich die Lamellen 3 beim Anheben nach Art eines Faltenbalgs zusammenfalten.

Bevorzugt verfügen die einzelnen Lamellen 3 über je einen Mantel oder Rahmen 7, bspw. aus einem Metallblech, der mit einer Füllung 8 aus einem vorzugsweise leichten, aber thermisch isolierenden Material, bspw. einem (Hart-) Schaum wie Styropor, versehen ist.

Wie man aus den Fig. 1 bis 3 entnehmen kann, sind die Lamellen 3 auf Höhe einer Tür 9 durchtrennt, und vorzugsweise gibt es zwischen dem Türabschnitt 9 und den beiden, seitlich angrenzenden Lamellenabschnitten 10, 11 je einen Spalt 12, der ein leichtgängiges Öffnen und Schließen der Tür 9 erlauben soll.

Jeder Türabschnitt 9 ist beständig über ein Scharnier 13 od. dgl. mit einem angrenzenden Lamellenabschnitt 10 verbunden. Das Scharnier 13 umfaßt oder bildet eine vertikale Schwenkachse 14, um welche die Tür 9 beim Öffnen aufschwingt. Diese Schwenkachse 14 des Scharniers 13 ist zu einer Flachseite 15 des Panzers 2 oder gar darüber hinaus verschoben, so dass die Tür 9 beim Öffnen nicht im Bereich des Scharniers 13 klemmt. Diese Flachseite 15 des Panzers 2 soll im Folgenden als "Öffnungsseite" bezeichnet werden, die andere Flachseite 16 des Panzers 2 dagegen als "Rückseite".

Eine Verbindung mit dem anderen Lamellenabschnitt 11 erfolgt dagegen nur bei Bedarf, d.h. bei geschlossener Tür 9, und zwar über ein erfindungsgemäßes Sockelprofil 17, das bevorzugt nur die jeweils untersten Lamellenabschnitte 9, 11 miteinander verbindet. Diese Verbindung kann ver- und entriegelt werden, insbesondere automatisch, bei Bedarf ggf. aber zusätzlich auch manuell, bspw. um bei Gefahr und gleichzeitigem Stromausfall dennoch die Tür 9 öffnen zu können.

Wie man den Fig. 7 und 8 entnehmen kann, erstreckt sich das Sockelprofil 17 entlang des unteren Randes 18 der untersten Lamelle 3 über alle dortigen Abschnitte 9 bis 11 hinweg und ist bevorzugt an der Rückseite 16 des Panzers 2 angeordnet, zu deren Seite hin die Tür 9 nicht aufschwingt. Um ein Klemmen zu vermeiden, kann ein Horizontalschnitt durch den Türabschnitt 19 des Sockelprofils 17 leicht trapezförmig sein, wobei die längere Grundseite dieses Trapezes der Tür 9 zugewandt, die kürzere Grundseite dagegen der Tür 9 abgewandt ist.

Innerhalb des als Hohlprofil ausgebildeten Sockelprofils 17, vorzugsweise in einem seitlich an den Türabschnitt 19 angrenzenden Sockelabschnitt 20, 21, insbesondere in demjenigen Sockelabschnitt 21, welcher kein Scharnier 13 aufweist, ist genügend Platz für einen Motor 22, bspw. einen Elektromotor, vorzugsweise für einen Getriebemotor, insbesondere für einen Scheibenwischermotor.

Dieser treibt bspw. eine um die Längsrichtung des Sockelprofils 17 rotierbare Schnecke 23 an, worauf eine unverdrehbar geführte Gewindemuffe 24 schraubverstellbar ist. Diese Gewindemuffe 24 könnte direkt mit einer Schubstange 25 verbunden sein. Bevorzugt ist allderdings noch ein Untersetzungsgetriebe 26 zwischengeschalten. Zu diesem Zweck ist die Gewindemuffe 24 mit einer in Längsrichtung des Sockelprofils 17 verlaufenden Gewindestange 27 verbunden. Diese kämmt mit einem ersten Zahnrad 28, das drehfest mit einem zweiten Zahnrad 29 verbunden ist, welches kleiner ist und eine kleiner Zähnezahl hat als das erste Zahnrad 28. Mit dem zweiten Zahnrad 29 kämmt eine Verzahnung an der Schubstange 25. Die Schubstange 25 bewegt sich also langsamer als die Gewindemuffe 24, aber mit einer höheren Kraft.

In ihrem vorderen, der Tür 9 zugewandten Bereich verfügt die Schubstange 25 über wenigstens eine in ihrer Längsrichtung verlaufende Verzahnung 30, 31 oder über eine umlaufende Verzahnung oder über ein umlaufendes Gewinde.

Mit der Verzahnung 30 oder einem Gewinde der Schubstange 25 kämmt eine Verzahnung 32 am freien Ende eines an einem um eine vertikale Achse verdrehbar gelagerten Bolzens 33 angeordneten Fortsatz 34. Aufgrund dieses Zahneingriffs dreht sich der Bolzen 33 bei einem Verschieben der Schubstange 25 um seine vorzugsweise vertikale Drehachse.

Der Mantel des Bolzens 33 ist nicht komplett rotationssymmetrisch. Er kann bspw. einen elliptischen oder eiförmigen Querschnitt aufweisen oder - wie in den Fig. 5 und 6 dargestellt - neben einer größeren kreisförmigen Gestalt mit Durchmesser D noch einen daran angesetzten, kleineren, vorzugsweise ebenfalls kreisförmigen Satelliten 35 vom Durchmesser d aufweisen. Dieser kann bspw. durch eine an den Mantel des Bolzens 33 angeschweißte Stange gebildet sein. Demzufolge hat dieses gesamte Gebilde in der Hauptachse - wenn also Bolzen 33 und Satellit 35 gemeinsam gemessen werden - eine Erstreckung h = D + d, in der dazu quer gerichteten Nebenachse nur eine maximale Erstreckung n = D, so dass n < h gilt.

Bei geschlossener Tür befindet sich der an dem Sockelabschnitt 21 gelagerte Bolzen 33 innerhalb einer Nische 36, die von einer Einstülpung des Rahmens 7 der Tür 9 gebildet wird. Diese Nische 36 bzw. Einstülpung hat einen etwa rechtwinkligen, insbesondere rechteckigen oder quadratischen Querschnitt, mithin etwa die Gestalt einer Nut, deren zwei Seitenflächen 37 etwa lotrecht zu den Flachseiten 15, 16 orientiert sind, die Grund- oder Bodenfläche 38 etwa parallel dazu. Der Abstand a zwischen den beiden Seitenflächen 37 der nutförmigen Nische 36 ist größer als n, aber gleich oder etwas kleiner als h: $n < a \leq h .$

Je nach der Drehstellung des Bolzens 33 kann sich dieser demnach in der nutförmigen Nische 36 entweder frei bewegen, wie dies in Fig. 5 dargestellt ist, oder er klemmt sich fest, wie dies in Fig. 6 dargestellt ist. In der ersten Position kann die Tür 9 geöffnet und auch wieder geschlossen werden, während das Sektionaltor 1 geschlossen bleiben muß; in der letzteren Position kann der Panzer 2 gehoben und auch wieder abgesenkt werden, während die Tür 9 geschlossen bleiben muß.

Bei der Drehstellung des Bolzens 33 gemäß Fig. 6 ist der Türabschnitt 19 mit dem Sockelabschnitt 21 in der x-Richtung unbeweglich verbunden, wobei durch die Pfeile 39 symbolisierten Kräfte in x-Richtung, also parallel zu der Ebene des geschlossenen Panzers 2 sowie horizontal, an dem Bolzen 33 weder ein Drehmoment verrichten noch Querkräfte, bspw. in y-Richtung, also lotrecht zu der Ebene des geschlossenen Panzers 2 erzeugen, weil die beiden Berührungspunkte des Bolzens 33 und des Satelliten 35 andererseits mit je einer Seitenfläche 37 der Nische 36 ziemlich genau auf derselben x-Achse liegen.

Dabei wird diese Verriegelungseinrichtung unterstützt durch das Türscharnier 13, welches den Türabschnitt 9 mit dem angrenzenden Lamellenabschnitt 10 verbindet. Dadurch werden insbesondere alle Abschnitte 9 bis 11 der untersten Lamelle 3 fest miteinander verbunden, und der Panzer 2 kann gefahrlos angehoben werden.

Andererseits sollte zumindest die unterste Lamelle 3 auch in y-Richtung stabilisiert werden, damit insbesondere der angehobene Panzer 2 eines Sektonaltors 1 in angehobener Position - wenn er durch eine Umlenkung der Torlaufschienen 6 eine etwa horizontale Ebene an einer Garagendecke od. dgl. einnimmt - nicht oder jedenfalls nicht allzu sehr durchhängt.

Auch diese Funktion kann die erfindungsgemäße Sockelleiste 17 erfüllen. Zu diesem Zweck werden im verriegelten Zustand zwei weitere Verriegelungen betätigt. Eine davon ist in Fig. 3 im Bereich des rechten Spaltes 12 zwischen dem Tür-Sockelabschnitt 19 und dem angrenzenden Panzer-Sockelabsctinitt 21 angeordnet. Es handelt sich dabei um einen Bolzen 40 im Tür-Sockelabschnitt 19 einerseits und um ein hakenförmiges Element 41, welches drehfest an einer vertikalen Achse 42 befestigt und mit dieser innerhalb einer horizontalen Ebene verschwenkbar an dem angrenzenden Panzer-Sockelabschnitt 21 gelagert ist. An der Achse 42 befindet ist ein weiterer Fortsatz 43 etwa horizontal auskragend drehfest fixiert. Dieser Fortsatz 43 hat eine bogenförmige Peripherie mit einer Verzahnung 44, die wiederum mit der Verzahnung 31 an der Schubstange 25 kämmt. Bei deren Voranschieben wird die Achse 42 gedreht und dabei das hakenförmige Element 41 um den türseitigen Bolzen 40 geschwenkt. Dabei werden diese beiden Sockelabschnitte 19, 21 miteinander verbunden, allerdings in y-Achse gegenüber dem Bolzen 33 deutlich versetzt. Durch diesen Versatz bilden diese beiden Verriegelungen 33, 41 für den hochgefahrenen und horizontal umgelenkten Panzer 2 eine Art Ober- und Unterzug und verleihen ihm damit eine hohe Stabilität in y-Richtung.

Unterstützt wird die Verriegelung 41 dabei durch eine weitere Verriegelung 45 im Bereich des Spaltes 12 zwischen dem Türabschnitt 19 und dem gegenüber liegenden Sockelabschnitt 20. Auch diese umfaßt einen feststehenden Bolzen 46 einerseits sowie ein dieses im Verriegelungszustand umgreifendes, hakenförmiges Element 47, welches um eine vertikale Achse 48 verschwenkbar gelagert ist.

Um auch diese Verriegelung 45 automatisch anzusteuern, sollte das hakenförmige Element 47 mit dem selben Motor 22 koppelbar sein wie die übrigen Verriegelungseinrichtungen 33, 41. Damit andererseits die Tür 9 geöffnet werden kann, muß die betreffende Koppeleinrichtung 48 im Bereich eines Türspaltes 12 auftrennbar sein. Die Koppeleinrichtung 48 umfaßt also eine von der Schubstange 25 getrennte Koppelstange 49, die innerhalb des Tür-Sockelabschnitts 19 beweglich angeordnet und mit ihrem peripheren, d.h., dem Motor 22 abgewandten Ende an das hakenförmige Element 47 zu dessen Schwenkantrieb gekoppelt ist, wie in Fig. 3 zu erkennen.

Die lösbare Kupplung der Koppelstange 49 mit der Schubstange 25 ist in Fig. 4 gut zu erkennen:

Die Koppelstange 49 weist an ihrem dem Motor 22 zugewandten Ende eine Verdickung 50 auf mit einer ebenen Vorderseite 51 zwecks Druck-Anlage an der vorderen Stirnseite 52 der Schubstange 25. Um beim Schubantrieb die Koppelstange 49 präzise zu treffen, ist eine Hülse 53 vorgesehen, die einerseits die Verdickung 50 führend aufnimmt, und die andererseits beim Vorschieben der Schubstange 25 diese zentriert und sodann präzise an die Vorderseite 51 der Koppelstangen-Verdickung 50 heranführt. Sobald die beiden Flächen 51, 52 aneinander liegen, vollzieht die Koppelstange 49 die weitere Schubbewegung der Schubstange 25 nach. Dabei wird das hakenförmige Element 47 um seine Achse 48 verschwenkt und hintergreift schließlich den feststehenden Bolzen 46 des Sockelabschnitts 20. Nun ist der Verriegelungszustand erreicht und der Panzer 2 kann angehoben werden.

Nachdem der Panzer 2 wieder abgesenkt ist und die Tür 9 geöffnet werden soll, muß die Verriegelung 45 wieder gelöst werden. Dazu muß die Koppelstange 49 vermittels der Schubstange 25 zurückgezogen werden. Zu diesem Zweck ist eine auf Zug belastbare Verrastung 54 zwischen Koppel- und Schubstange 49, 25 vorgesehen, die beim Eindringen der Schubstange 25 in die Zentrierungshülse 53 betätigt wird.

Im Rahmen dieser Verrastung 54 ist an der Schubstange 25 in einem Abstand zu deren Vorderseite 52 eine Vertiefung 55 vorgesehen, mit einer zu der Vorderseite 52 etwa parallelen Vorderseite 56. In diese Vertiefung 55 kann ein hakenförmiges Element 57 eingreifen, das im Bereich der endseitigen Verdickung 50 am rückwärtigen Ende der Koppelstange 49 - bevorzugt um eine etwa tangential zur Mantelfläche der Verdickung 50 verlaufende Achse 58 schwenkbar - angelenkt ist. Anschlagelemente 59 an der Achse 58 können die Schwenkbewegung des hakenförmigen Elements 57 begrenzen zwischen einer eingehakten Position und einer ausgehakten Position. Eine Feder 60 ist bestrebt, das hakenförmige Element 57 stets in eine Endposition - insbesondere in die eingehakte Endposition - zu drücken. Es kann sich hierbei um eine vorzugsweise mehrfach um die Achse 58 gewundene Spiralfeder handeln, deren beiden Enden mit der Verdickung 50 einerseits und mit dem hakenförmigen Element 57 andererseits gekoppelt sind. Ein weiteres Anschlagelement 61 ist ortsfest in dem Türabschnitt 19 des Sockelelements 19 angeordnet und bewirkt, dass das hakenförmige Element 57 in die ausgeklinkte Position verschwenkt, sobald es mittels der eingehakten Schubstange 25 hinter eine entsprechende Position zurückgezogen wird. Dann bleibt das hakenförmige Element 57 infolge des Kontaktes mit dem Anschlagelement 61 in dieser offenen Position und erlaubt das Öffnen der Tür 9. Wird dagegen nach Schließen der Tür 9 die Schubstange 25 wieder vorgeschoben, kommt das hakenförmige Element 57 schließlich frei von dem Anschlagelement 61 und kann alsdann in die Vertiefung 55 der Schubstange 25 einrasten.

In der Zeichnung, insbesondere in den Fig. 1, 7 und 8 ist ferner zu sehen, dass die erfindungsgemäße Sockelleiste 17 mit einer Schließkantensicherung versehen ist, die sich über alle Sockelbereiche 19 bis 21 erstreckt. Dazu ist an allen diesen Sockelabschnitten 19 bis 21 an der Unterseite jeweils ein elastisches Profil 62 befestigt, bspw. ein Gummiprofil, welches als Hohlprofil ausgebildet sein kann, mit einem inneren Hohlraum 63, der etwa U-fömig gestaltet ist, wie bspw. in Fig. 7 zu sehen. Begrenzt wird dieser Hohlraum 63 durch einen dünnen, unterseitigen, etwa querschnittlich U-förmig gewölbten Querschnittsbereich 64 einerseits sowie durch eine mit reichlich Abstand darin eingreifende, federartige Leiste 65 mit einem relativ spitzen Querschnitt andererseits. Die Innenseite des U-förmigen Querschnittsbereich 64 sowie die freie Kante der federartigen Leiste 65 andererseits sind jeweils mit einer leitfähigen Beschichtung versehen, bspw. aus Graphit od. dgl., welche über je einen Anschluß 66, 67 kontaktiert sind. Wird der untere, U-förmige Bereich 64 gequetscht, bspw. weil er auf dem Boden 70 oder auf einem Hindernis aufsitzt, so berührt seine leitfähige Innenseite schließlich den leitfähigen Überzug der federartigen Leiste 65, und dadurch wird ein elektrischer Kontakt hergestellt und ggf. ein Stromkreis geschlossen, was von einer Steuerung als Indiz angesehen werden kann, dass der Panzer 2 bei einem Schließvorgang auf ein Hindernis getroffen ist und sofort stillgesetzt werden muß. Dies kann bspw. über ein Relais bewirkt werden, welches durch den geschlossenen Stromkreis aktiviert wird und die Zuleitung des Motors 22 auftrennt.

Die beiden Anschlüsse 66, 67 aller Sockelabschnitte 19 bis 21 müssen zu diesem Zweck zusammengeführt und bspw. über ein Element mit einer logischen ODER-Funktion miteinander verknüpft werden. Die betreffenden Anschlußleitungen 66, 67 aus dem Sockelabschnitt 20 können bspw. im Bereich des Scharniers 13 von dem Sockelabschnitt 20 auf den Türabschnitt 19 übertragen werden, insbesondere über ein dort schleifenförmig geführtes, beidseitig auf unterschiedlichen Höhen angeschlossenes Kabel 68, welches beim Aufschwingen der Tür 9 kaum belastet wird. Die Übertragung der zusammengefaßten Anschlußleitungen 66, 67 von dem Türabschnitt 19 zu dem den Motor 22 beherbergenden Sockelabschnitt 21 kann sodann über zwei oder mehrere Steckkontakte 69 erfolgen, deren Steckstifte in dem Sockelabschnitt 21 verschiebbar geführt sind und von der Schubstange 25 mitgenommen und nach deren Zentrierung in der Hülse 53 in die dafür vorgesehenen, türseitigen Buchsen eingeschoben werden. Ein die vorangehende Zentrierung ermöglichender Zeitverzug wird dadurch erreicht, dass die Steckstifte einen größeren Abstand zu den Buchsen aufweisen als die Schubstange 25 von der Zentrierhülse 53.

Um den Panzer 2 im geschlossenen Zustand des Tores 1 zusätzlich am Boden 70 zu verankern, sind im Bereich der Unterkante 71 des Sockels 17 ein oder mehrere, etwa vertikal nach unten ragende, vorzugsweise in ihrer Längsrichtung federnd gelagerte Stifte 72 vorgesehen, die bei geschlossenem Tor 1 in entsprechende Vertiefungen im Boden 70 eingreifen können und ein Eindrücken des Panzers 2 unterbinden.

Die Funktion eines mit einem erfindungsgemäßen Sockelprofil ausgestatteten Sektional-Tores 1 oder Sektional-Hub-Falt-Tores gestaltet sich wie folgt:

Der unterste Bereich des Sockels 17 ist derart stabilisiert und verriegelt, dass das Tor 1 auf den Befehl des Benutzers "Tor Auf" per Befehlsgeber, Wandtaster, Funk, Fotozellenschranke oder Seilzug, etc., vorzugsweise mit einer Verzögerung von - je nach Antriebsart - etwa zwei bis vier Sekunden die integrierte Fluchttür 9 betriebssicher verriegelt. So kann das Tor 1 zusammen mit der Fluchttür 9 ohne Belastung der Laufschienen 6 durch Querkräfte nach oben fahren, wobei die Sektionen 3 sich unterschiedlich orientieren können und bspw. durch gebogene Torlaufschinen 6 umgelenkt oder alternierend zusammengefaltet werden.

Das Tor 1 und die integrierte Tür 9 bleiben so lange komplett verriegelt, bis zum Schließvorgang - die Sektionen 3 senken sich wieder und entfalten sich dabei ggf. - der Boden erreicht wird und wiederum in etwa zwei bis vier Sekunden Tür 9 und Tor 1 entriegelt sind.

Eine Berührung des Schließkantengummis 62 in jeder Position des Tores 1 während der Auf- oder Abbewegung löst sofort einen "Stop" aus, und das Tor 1 wird stillgesetzt oder wieder nach oben gefahren.

**Bezugszeichenliste**

| | | | |
|---|---|---|---|
| 1 | Sektional-Tor | 26 | Untersetzungsgetriebe |
| 2 | Panzer | 27 | Gewindestange |
| 3 | Lamelle | 28 | Zahnrad |
| 4 | Rolle | 29 | Zahnrad |
| 5 | Wand | 30 | Verzahnung |
| 6 | Torlaufschiene | 31 | Verzahnung |
| 7 | Rahmen | 32 | Verzahnung |
| 8 | Füllung | 33 | Bolzen |
| 9 | Türabschnitt | 34 | Fortsatz |
| 10 | Lamellenabschnitt | 35 | Satellit |
| 11 | Lamellenabschnitt | 36 | Nische |
| 12 | Spalt | 37 | Seitenfläche |
| 13 | Scharnier | 38 | Bodenfläche |
| 14 | Schwenkachse | 39 | Kraftpfeil |
| 15 | Flachseite | 40 | Bolzen |
| 16 | Flachseite | 41 | hakenförmiges Element |
| 17 | Sockelprofil | 42 | Achse |
| 18 | Rand | 43 | Fortsatz |
| 19 | Türabschnitt | 44 | Verzahnung |
| 20 | Sockelabschnitt | 45 | Verriegelung |
| 21 | Sockelabschnitt | 46 | Bolzen |
| 22 | Motor | 47 | hakenförmiges Element |
| 23 | Schnecke | 48 | Achse |
| 24 | Gewindemuffe | 49 | Koppelstange |
| 25 | Schubstange | 50 | Verdickung |
| 51 | Vorderseite | | |
| 52 | Stirnseite | | |
| 53 | Hülse | | |
| 54 | Verrastung | | |
| 55 | Vertiefung | | |
| 56 | Vorderseite | | |
| 57 | hakenförmiges Element | | |
| 58 | Achse | | |
| 59 | Anschlagelement | | |
| 60 | Feder | | |
| 61 | Anschlagelement | | |
| 62 | Profil | | |
| 63 | Hohlraum | | |
| 64 | Querschnittsbereich | | |
| 65 | Leiste | | |
| 66 | Anschlußleitung | | |
| 67 | Anschlußleitung | | |
| 68 | Kabel | | |
| 69 | Steckkontakt | | |
| 70 | Boden | | |
| 71 | Unterkante | | |
| 72 | Stift | | |

## Patentansprüche

1. Sockelprofil (17) für ein Sektional-Tor (1) oder ein Sektional-Hub-Falt-Tor mit einer Fluchttür (9) ohne Stolperschwelle und vorzugsweise mit einer Schließkanten-sicherung, wobei das Sockelprofil (17)
a) im Bereich der vertikalen Kanten der Fluchttür (9) über seinen gesamten Querschnitt getrennt ist, um die Installation der Fluchttüre (9) schlossseitig und/oder scharnierseitig ohne Stolperschwelle zu ermöglichen, und
b) wenigstens eine Verriegelungsnische (36) mit etwa U-förmigem oder etwa halbrundem Querschnitt einerseits aufweist,
c) sowie wenigstens ein darin einschwenkbares oder davon umgreifbares Verriegelungselement (33,35) andererseits,
d) wobei die Verriegelungsnische (36) und das darin eingeschwenkte oder davon umgriffene Verriegelungselement (33,35) bei abgesenktem Sektional- oder Sektional-Hub-Falt-Tor (1) und bei geöffneter oder einschwenkender Fluchttür (9) schlossseits und scharnierseits des Verriegelungselementes (33,35) jeweils durch wenigstens einen Spalt mit ausreichender Berührungstoleranz voneinander getrennt sind,
e) während das in die Verriegelungsnische (36) eingeschwenkte oder davon umgriffene Verriegelungselement (33,35) bei geschlossener Fluchttür (9) und anzuhebendem oder angehobenem Sektional- oder Sektional-Hub-Falt-Tor (1) schlossseitig und scharnierseitig jeweils ohne Spalt in der Verriegelungsnische (36) kraftschlüssig anliegt und demzufolge den angrenzenden Sockelabschnitt (20,21) kraftschlüssig mit dem Türabschnitt (19) des Sockelprofils (17) verbindet,
f) wobei wenigstens ein Verriegelungselement (33) und/oder wenigstens eine Verriegelungsnische (36) jeweils eine zylindrische oder prismatische Struktur mit zueinander parallelen Längsachsen und mit variablem, aber in Längsrichtung zumindest abschnittsweise konstantem Querschnitt aufweist, wobei eine kraftschlüssige Verbindung zwischen einem Verriegelungselement (33) und wenigstens einer Verriegelungsnische (36) durch eine Schenkbewegung des Verriegelungselements (33) innerhalb der Verriegelungsnische (36) bewirkt wird, und wobei die Schwenkbewegung vorzugsweise bis zu einer Relativstellung mit Selbsthemmungseffekt durchführbar ist.

2. Sockelprofil (17) nach Anspruch 1, **dadurch gekennzeichnet, dass** der Profilquerschnitt beiderseits der Fluchttür (9) getrennt ist, und der Sockelabschnitt (19) zwischen den beiden Trennlinien mit der Fluchttür (9) verbunden ist, so dass bei abgesenktem Torpanzer (2) und beim Aufschwenken der Fluchttür (9) ein mit dem Bodenniveau (70) gleicher Fluchtweg, also ganz ohne Schwelle und selbst ohne jegliche 'Niedrig'-Schwelle, geschaffen ist.

3. Sockelprofil (17) nach einem der vorhergehenden Ansprüche, **dadurch gekennzeichnet, dass** die Verriegelungselemente (33,40,41,45,46,47) motorisch betätigbar sind, bspw. über eine Schubstange (25) sowie ggf. mittels eines Kniehebels, der die Schubbewegung der Schubstange (25) in eine Schwenkbewegung wenigstens eines Verriegelungselements (33,40,41,45,46,47) umsetzt, und/oder mittels einer verzahnten Schubstange (25), die mit wenigstens einem Zahnradsegment (32,44) kämmt und dadurch ihre Schubbewegung als Schwenkbewegung an wenigstens ein Verriegelungselement (33,40,41,45,46,47) weitergibt, wobei vorzugsweise die Schubstange (25) durch einen Elektromotor (22), bevorzugt einen Getriebemotor, insbesondere mit niedriger Nennspannung, betätigt wird, bspw. von einem Scheibenwischermotor.

4. Sockelprofil (17) nach Anspruch 3, **dadurch gekennzeichnet, dass** sich die Befestigungen des Motors (22) in einem Sockelprofil (20,21) eines angrenzenden Torpanzers (2,10,11) befinden, so dass keinerlei Querkräfte auf die jeweiligen Torlaufschienen (6) übertragen werden.

5. Sockelprofil (17) nach einem der Ansprüche 3 oder 4, **dadurch gekennzeichnet, dass** zwischen der Schubstange (25) und dem Motor (22) eine Untersetzung, insbesondere ein Untersetzungsgetriebe (26) vorgesehen ist, vorzugsweise im gleichen Sockelprofil (20,21), worin auch der Motor (22) angeordnet ist.

6. Sockelprofil (17) nach einem der Ansprüche 3 bis 5, **dadurch gekennzeichnet, dass** die Schubstange (25)
a) derart ausgebildet ist, dass sie mit Verzögerung in den Fluchttürsockel (19), insbesondere in eine dortige Zentrierhülse (53) einfährt und vorzugsweise einen Hub von etwa 25 mm aufweist, und/oder
b) über eine Kupplung mit einer in dem Fluchttürsockel (19) angeordneten Tür-Schubstange (49) verbindbar ist, wobei vorzugsweise von der in dem Fluchttürsockel (19) angeordneten Tür-Schubstange (49) wenigstens eine weitere Verriegelung (45) im Bereich einer dem Motor (22) abgewandten Kante der Fluchttür (9) betätigt wird, insbesondere im Bereich der Scharnierseite der Tür (9).

7. Sockelprofil (17) nach einem der vorhergehenden Ansprüche, **gekennzeichnet durch** wenigstens eine(n) Verriegelungsschwinge oder - haken, insbesondere mit einer Verriegelungsnische von etwa U-förmigem oder etwa halbrundem Querschnitt, womit sich bei Betätigung ein vorzugsweise achsen- oder stabförmiges Verriegelungselement (40,41,45,46,47) mit vorzugsweise rundem Querschnitt kraftschlüssig verbindet.

8. Sockelprofil (17) nach einem der vorhergehenden Ansprüche, **dadurch gekennzeichnet, dass** Verriegelungselemente (33,40,41,45,46,47) derart angeordnet sind, dass eine innerhalb oder parallel zu der Ebene des Torpanzers (2) liegende Kraftrichtung eine Schwenkachse und einen Berührungspunkt eines Verriegelungselements (33,40,41,45,46,47) oder zwei Berührungspunkte zweier Verriegelungselemente (33,40,41,45,46,47) miteinander verbindet, so dass keine die Verriegelung auflösenden oder beeinträchtigenden Querkräfte entstehen können.

9. Sockelprofil (17) nach einem der vorhergehenden Ansprüche, **dadurch gekennzeichnet, dass** die Verriegelungselemente (33,40,41,45,46,47) die im verriegelten Zustand im Sockelprofil (17) auftretenden Zug- und/oder Druckspannungen ohne Erzeugung von Querkräften übernehmen, indem ihre Berührungspunkte jeweils neutral in der Kraftlinie liegen.

10. Sockelprofil (17) nach einem der vorhergehenden Ansprüche, **gekennzeichnet durch** eine manuelle Entriegelungsmöglichkeit im Fall eines Stromausfalls, insbesondere über ein (Zwischen-) Getriebe, das mit einer Schubstange (25) und/oder mit einem manuellen Betätigungselement gekoppelt oder koppelbar ist.

11. Sockelprofil (17) nach einem der vorhergehenden Ansprüche, **gekennzeichnet durch** eine auch im Bereich der Fluchttür (9) durchgehenden Schließkantensicherung.

12. Sockelprofil (17) nach einem der vorhergehenden Ansprüche, **dadurch gekennzeichnet, dass** die Schließkante ein Gummiprofil (62) mit einer in Längsrichtung verlaufenden Schaltkammer (63) aufweist mit langgestreckten, elektrischen Schaltkontakten im Inneren der Schaltkammer (63), deren gegenseitige Berührung eine elektrische Kontaktgabe ursprünglich gegeneinander isolierter Elemente darstellt, die elektrisch erkennbar ist und das Auslösen eines Sicherheitsrelais bewirken kann, um über einen Sicherheitskreis die Bewegung des Tores (1) bzw. Torpanzers (2) und der Tür (9) sofort stoppen, wodurch Personen und Material zuverlässig geschützt werden.

13. Sockelprofil (17) nach Anspruch 12, **dadurch gekennzeichnet, dass** im Rahmen des Schließkantensystems ein extrudiertes Gummiprofil (62) mit 2 Kupferlitzen (66,67) Verwendung findet, wobei vorzugsweise innerhalb der Schaltkammer (63) des Gummiprofils (62) sich zwei leitende, jedoch normalerweise voneinander isolierte Gummischichten befinden, die als Schaltflächen dienen und bei Kontaktgabe einen Stromfluß oder Spannungsabfall auslösen, der von der Auswerteelektronik kontinuierlich überwacht wird, bspw. durch Vergleich mit einem Ruhestrom.

14. Sockelprofil (17) nach Anspruch 12 oder 13, **dadurch gekennzeichnet, dass** das Gummiprofil (62) im Bereich der Fluchttüre (9) getrennt ist, wobei die nahtlose Übertragung einer Spannung oder eines Ruhestroms an der Scharnierseite (13) über eine höhenversetzte Kabelschwinge erfolgt, während die nahtlose Übertragung der Spannung oder des Ruhestroms an der Schloßseite im Türsockel (19) über eine stationäre isolierte Einbaubuchse erfolgt, die bei schließender Tür (9) durch einen von der Schubstange (25) bewegten, isolierten Stecker funktionssicher verbunden wird, dergestalt, dass der Stecker mit genügender Verzögerung des Schließweges und der genauen Ausrichtung der Fluchttür (9) erfolgt.

15. Sockelprofil (17) nach einem der vorhergehenden Ansprüche, **dadurch gekennzeichnet, dass** sich in der Nähe der Scharnierseite (13) unterhalb des Sockels (17) ein gegen vertikalen Widerstand schwach gefederter Windstößel (72) befindet, der bei geschlossenem Tor (1) in eine Bodenrosette einfährt und dabei relativ hohe Horizontalkräfte aufnehmen kann, wobei sich in der Nähe der Schlosskante unterhalb des Sockels (17) vorzugsweise ebenfalls eine solche Einrichtung befindet.

## Claims

1. Door base profile (17) for a sectional door (1), or a sectional lifting and folding door with an escape door (9) without a tripping threshold and preferably with a closing edge safety locking device whereat the door base profile (17)
a) is in the area of the vertical edges of the escape door (9) separated over its entire cross section in order to enable installation of the escape door (9) at the lock side and/or at the hinge side without tripping threshold, and
b) exhibits at least one locking recess (36) with an approximately U-shaped or approximately half-round cross section
c) as well as at least one swiveling in or in it encompassed locking element (33, 35) on the other hand,
d) where the locking recess (36) and the locking element (33, 35) swiveled in or being encompassed by it when the sectional door or sectional lifting and folding door (1) is lowered down and while the escape door (9) is open or swiveling in are separated from each other at the lock side and at the hinge side of the locking element (33, 35) in each case by at least a gap providing sufficient contact tolerance,
e) while the locking element (33, 35) being swiveled in in the locking recess (36) or being encompassed by it while the escape door (9) is closed and with the sectional door or sectional lifting and folding door (1) to be lifted or being lifted is at the lock side and at the hinge side in each case in non-positive contact without gap in the locking recess (36) and consequently connects the adjacent door base section (20, 21) non-positively with the escape door section (19) of the door base profile (17),
f) whereat at least one locking element (33) and/or at least one locking recess (36) exhibit in each case a cylindrical or prismatic structure with longitudinal axes being parallel to each other and with a variable but in longitudinal direction at least section by section constant cross section, whereby a non-positive connection between a locking element (33) and at least one locking recess (36) is caused by a swiveling movement of locking element (33) inside the locking recess (36), and whereby the swiveling movement is preferably practicable up to a relative position with self-locking effect.

2. Door base profile (17) according to claim 1, **characterized by** the fact that the profile cross section is separated at both sides of the escape door (9) and the door base section (19) between both separating lines is connected to the escape door (9) so that, when the door armor (2) is lowered down and while the escape door (9) is swung open, an escape path even with the floor level (70) is created, therefore completely without any threshold and even without any 'low' threshold.

3. Door base profile (17) according to one of the foregoing claims, **characterized by** the fact that the locking elements (33, 40, 41, 45, 46. 47) can be operated motor-driven, for example via a push rod (25) and also by means of a toggle lever where necessary, which converts the pushing motion of the push rod (25) into a swiveling movement of at least one locking element (33, 40, 41, 45, 46. 47) and/or by means of a geared push rod (25) that intermeshes with at least one gear segment (32, 44) and thereby passes its pushing motion converted into a swiveling movement on to at least one locking element (33, 40, 41, 45, 46. 47) in which the push rod (25) is preferably driven by an electric motor (22), preferably by a gear motor particularly with low operating voltage, for example by a windshield wiper motor.

4. Door base profile (17) according to claim 3, **characterized by** the fact that the fastenings of the Motors (22) are located inside a base profile (20, 21) of a neighboring door armor (2, 10, 11), so that absolutely no transverse forces are transmitted to the respective door guiderails (5).

5. Door base profile (17) according to one of the claims 3 or 4, **characterized by** the fact that between the push rod (25) and the motor (22) a reduction, in particular a reduction gear unit (26) is provided, preferably in the same base profile (20, 21) in which also the motor (22) is arranged.

6. Door base profile (17) according to one of the claims 3 through 5, **characterized by** the fact that the push rod (25)
a) is constructed in such a way that it moves time-delayed into the escape door base (19), particularly moves into a centering sleeve (53) present there, and preferably exhibits a stroke of approximately 25 mm, and/or
b) is by way of a coupling connectable to a door push rod (49) arranged inside the escape door base (19), where preferably at least one more locking element (45) is actuated by the door push rod (49) arranged inside the escape door base (19), in the area of the edge of the escape door (9) far side from the motor (22), in particular in the area of the hinge side of the door (9).

7. Door base profile (17) according to one of the foregoing claims, **characterized by** at least one locking linkage or hook, in particular with a locking recess (36) with an approximately U-shaped or approximately half-round cross section to which, when actuated, a preferably arbor or rod shaped locking element (40, 41, 45, 46, 47) of preferably round cross section non-positively connects.

8. Door base profile (17) according to one of the foregoing claims, **characterized by** the fact that the locking elements (33, 40, 41, 45, 46. 47) are arranged in such a way that a force direction lying within or parallel to the plane of the door armor (2) interconnects a pivot axis and a contact point of a locking element (33, 40, 41, 45, 46. 47), or two contact points of two locking elements (33, 40, 41, 45, 46. 47) so that no transverse forces can develop that could unlock or impair the locking connection.

9. Door base profile (17) according to one of the foregoing claims, **characterized by** the fact that the locking elements (33, 40, 41, 45, 46. 47) take up the tension and/or compression stresses occurring in the door base profile (17) in interlocked condition without generating any transverse forces, by having their contact points each lying neutral in the line of force.

10. Door base profile (17) according to one of the foregoing claims, **characterized by** a manual unlocking facility in the event of a power failure, in particular via an (intermediate) gearbox, which is or can be coupled to a push rod (25) and/or to a manual actuating element.

11. Door base profile (17) according to one of the foregoing claims, **characterized by** an also in the area of the escape door (9) continuing closing edge safety locking device.

12. Door base profile (17) according to one of the foregoing claims, **characterized by** the fact that the closing edge exhibits a rubber profile (62) with a switching chamber (63) running through in longitudinal direction with elongated electric switching contacts inside the switching chamber (63) which, when touching each other, are making electric contact between elements originally being insulated against each other, which is electrically detectable and can be used for triggering a safety relay in order to immediately stop the movement of the door (1) respectively of the door armor (2) and the door (9) via a safety circuit whereby persons and materials can reliably be protected.

13. Door base profile (17) according to claim 12, **characterized by** the fact that within the scope the closing edge system an extruded rubber profile (62) with 2 copper strands (66, 67) is applied, where preferably within the switching chamber (63) of the rubber profile (62) two electrically conductive, however normally against each other insulated films of rubber are located that are acting as pushbuttons, releasing a current flow or voltage drop when contact is made, which is continuously monitored by evaluation electronics, for example by comparison with a quiescent current.

14. Door base profile (17) according to claims 12 or 13, **characterized by** the fact that the rubber profile (62) in the area of the escape door (9) is separated, whereat the seamless transmission of a voltage or of a quiescent current at the hinge side (13) is effected by a cable sling offset in height, while the seamless transmission of the voltage or of the quiescent current at the lock side is effected in the door base (19) via a stationary insulated installation socket jack, which is fail-safe connecting via an insulated plug connector moved by the push rod (25) when door (9) is closing in such a way that the connector engages with sufficient delay after the closing stroke is completed and precise alignment of the escape door (9) is reached.

15. Door base profile (17) according to one of the foregoing claims, **characterized by** the fact that a wind stopper (72), which is slightly spring-loaded against vertical counteraction, is located near the hinge side (13) underneath door base (17) that is moving into a floor rosette when door (1) is closed and thereby is able to absorb relatively great horizontal forces, and whereat near the lock side edge underneath the door base (17) preferably also such an equipment exists.

## Revendications

1. Profilé de socle (17) pour un portail par sections (1) ou un portail accordéon relevable par sections équipé d'une porte d'issue de secours (9) sans seuil à déclenchement libre et de préférence d'un dispositif d'arrêt de bord de fermeture, en ce que le profilé de socle (17)
a) est séparé sur toute sa section transversale dans la zone des bords verticaux de la porte d'issue de secours (9) afin de permettre l'installation des portes d'issue de secours (9) côté serrure et/ou côté charnière sans seuil à déclenchement libre, et
b) présente au moins un renfoncement de verrouillage (36) d'une section transversale approximativement en forme de U ou approximativement demi-ronde, d'une part,
c) ainsi qu'au moins un élément de verrouillage (33, 35) pouvant y rentrer par pivotement ou y être enserré, d'autre part,
d) en ce que le renfoncement de verrouillage (36) et l'élément de verrouillage (33, 35) qui y est rentré par pivotement ou enserré par ce dernier en cas de portail par sections ou portail accordéon relevable par sections (1) abaissé et en cas de porte d'issue de secours (9) ouverte ou rentrée par pivotement côté serrure et côté charnière de l'élément de verrouillage (33, 35) sont respectivement séparés les uns des autres par au moins une fente à tolérance de mouvement suffisante,
e) tandis que l'élément de verrouillage (33, 35) rentré par pivotement dans le renfoncement de verrouillage (36) ou enserré par ce dernier en cas de porte d'issue de secours (9) fermée et de portail par sections ou portail accordéon relevable par sections (1) à relever ou relevé côté serrure et côté charnière respectivement sans fente dans le renfoncement de verrouillage (36) est appliqué par adhérence et relie par conséquent le segment de socle (20, 21) adjacent par adhérence au segment de porte (19) du profilé de socle (17),
f) en ce qu'au moins un élément de verrouillage (33) et/ou au moins un renfoncement de verrouillage (36) présente respectivement une structure cylindrique ou prismatique avec des axes longitudinaux parallèles les uns par rapport aux autres et avec une section transversale variable, mais constante au moins par segment en sens longitudinal, en ce qu'une connexion par adhérence entre un élément de verrouillage (33) et au moins un renfoncement de verrouillage (36) est engendrée par un mouvement de pivotement de l'élément de verrouillage (33) à l'intérieur du renfoncement de verrouillage (36), et le mouvement de pivotement pouvant être effectué de préférence jusqu'à une position relative avec effet de blocage automatique.

2. Profilé de socle (17) selon la revendication 1, **caractérisé en ce que** la section transversale du profilé est séparée des deux côtés de la porte d'issue de secours (9), et le segment de socle (19) est relié entre les deux lignes de séparation avec la porte d'issue de secours (9) de sorte que, en cas de rideau de portail (2) abaissé et en cas d'ouverture par pivotement de la porte d'issue de secours (9), soit réalisée une issue de secours égale au niveau du sol (70), par conséquent sans seuil et même sans aucun seuil « réduit ».

3. Profilé de socle (17) selon l'une des revendications précédentes, **caractérisé en ce que** les éléments de verrouillage (33, 40, 41, 45, 46, 47) peuvent être actionnés par moteur, par exemple par l'intermédiaire d'une tige de poussée (25) ainsi que, le cas échéant, au moyen d'un levier coudé qui transforme le mouvement de poussée de la tige de poussée (25) en un mouvement de pivotement d'au moins un élément de verrouillage (33, 40, 41, 45, 46, 47), et/ou au moyen d'une tige de poussée (25) dentée qui s'engrène avec au moins un segment de roue dentée (32, 44) et transmet de cette façon son mouvement de poussée en tant que mouvement de pivotement à au moins un élément de verrouillage (33, 40, 41, 45, 46, 47), **en ce qu'**en priorité la tige de poussée (25) est actionnée par un moteur électrique (22), de préférence un motoréducteur, en particulier de basse tension nominale, par exemple un moteur d'essuie-glace.

4. Profilé de socle (17) selon la revendication 3, **caractérisé en ce que** les fixations du moteur (22) se trouvent dans un profilé de socle (20, 21) d'un rideau de portail (2, 10, 11) adjacent, de sorte qu'aucune force transversale ne soit transmise aux rails de roulement du portail (6) respectifs.

5. Profilé de socle (17) selon l'une des revendications 3 ou 4, **caractérisé en ce qu'**une réduction, en particulier un réducteur (26), est prévue entre la tige de poussée (25) et le moteur (22), de préférence dans le même profilé de socle (20, 21), dans lequel le moteur (22) est monté.

6. Profilé de socle (17) selon l'une des revendications 3 à 5, **caractérisé en ce que** la tige de poussée (25)
a) est telle qu'elle rentre de manière temporisée dans le socle de la porte d'issue de secours (19), en particulier dans une douille de centrage (53) s'y trouvant et qu'elle présente de préférence une course égale à approximativement 25 mm, et/ou
b) peut être reliée par le biais d'un accouplement à une tige de poussée de porte (49) disposée dans le socle de la porte d'issue de secours (19), **en ce qu'**au moins un autre verrouillage (45) est actionné, de préférence à partir de la tige de poussée de porte (49) disposée dans le socle de la porte d'issue de secours (19), dans la zone d'un bord opposé au moteur (22) de la porte d'issue de secours (9), en particulier dans la zone du côté charnière de la porte (9).

7. Profilé de socle (17) selon l'une des revendications précédentes, **caractérisé par** au moins un basculeur ou crochet de verrouillage, en particulier avec un renfoncement de verrouillage d'une section transversale approximativement en forme de U ou approximativement demi-ronde avec lequel, en cas d'actionnement, un élément de verrouillage (40, 41, 45, 46, 47) de préférence en forme d'axe ou de tige présentant une section transversale de préférence ronde se relie par adhérence.

8. Profilé de socle (17) selon l'une des revendications précédentes, **caractérisé en ce que** des éléments de verrouillage (33, 40, 41, 45, 46, 47) sont disposés de manière à ce qu'une direction de la force appliquée à l'intérieur ou parallèlement au plan du rideau de portail (2) relie entre eux un axe de pivotement et un point de contact d'un élément de verrouillage (33, 40, 41, 45, 46, 47) ou deux points de contact de deux éléments de verrouillage (33, 40, 41, 45, 46, 47) de sorte qu'aucune force transversale débloquant ou entravant le verrouillage ne soit générée.

9. Profilé de socle (17) selon l'une des revendications précédentes, **caractérisé en ce que** des éléments de verrouillage (33, 40, 41, 45, 46, 47) reprennent les tensions de traction et/ou de compression intervenant à l'état verrouillé dans le profilé de socle (17) sans génération de forces transversales, leurs points de contact se trouvant respectivement de manière neutre dans la ligne de force.

10. Profilé de socle (17) selon l'une des revendications précédentes, **caractérisé par** une possibilité de déverrouillage manuel en cas de panne de courant, en particulier par le biais d'une transmission (intermédiaire) qui est couplée ou peut être couplée à une tige de poussée (25) et/ou à un élément de commande manuel.

11. Profilé de socle (17) selon l'une des revendications précédentes, **caractérisé par** un dispositif d'arrêt de bord de fermeture continu, même dans la zone de la porte d'issue de secours (9).

12. Profilé de socle (17) selon l'une des revendications précédentes, **caractérisé en ce que** le bord de fermeture comporte un profilé en caoutchouc (62) présentant une chambre de commutation (63) s'étendant dans le sens longitudinal, avec des contacts de commutation électriques allongés à l'intérieur de la chambre de commutation (63) dont le contact mutuel représente une mise en contact électrique d'éléments à l'origine mutuellement isolés, qui est détectable électriquement et peut provoquer le déclenchement d'un relais de sécurité pour arrêter immédiatement le mouvement du portail (1) ou du rideau de portail (2) et la porte (9) via un circuit de sécurité, ce qui assure une protection fiable des personnes et du matériel.

13. Profilé de socle (17) selon la revendication 12, **caractérisé en ce que** dans le cadre du système de bord de fermeture est utilisé un profilé en caoutchouc (62) extrudé avec deux torons de cuivre (66, 67), **en ce que** de préférence à l'intérieur de la chambre de commutation (63) du profilé en caoutchouc (62) se trouvent deux couches de caoutchouc conductrices, mais normalement isolées l'une de l'autre, qui servent de boutons et qui déclenchent à mise en contact un flux de courant ou une chute de tension qui est surveillé continuellement par l'électronique de traitement, par exemple par comparaison avec un courant de repos.

14. Profilé de socle (17) selon la revendication 12 ou 13 précédentes, **caractérisé en ce que** le profilé en caoutchouc (62) est séparé dans la zone des portes d'issue de secours (9), **en ce que** la transmission sans interruption d'une tension ou d'un courant de repos côté charnière (13) s'effectue par l'intermédiaire d'une suspension de câble décalée en hauteur, tandis que la transmission sans interruption de la tension ou du courant de repos côté serrure dans le socle de porte (19) s'effectue par l'intermédiaire d'une douille isolée, encastrée à demeure qui, à fermeture de la porte (9), est reliée de manière fiable par un connecteur isolé actionné par la tige de poussée (25) de telle sorte que le connecteur se déclenche avec un retard suffisant de la course de fermeture et de l'alignement exact de la porte d'issue de secours (9).

15. Profilé de socle (17) selon l'une des revendications précédentes, **caractérisé en ce qu'**un poussoir de vent (72) à faible ressort contre la résistance verticale est situé à proximité du côté charnière (13) en dessous du socle (17), ledit poussoir rentre, portail (1) fermé, dans une rosette au sol et peut ainsi absorber des forces horizontales relativement élevées, un tel dispositif se trouvant de préférence également à proximité du bord de serrure en dessous du socle (17).
